# EUROPÄISCHE PATENTSCHRIFT

(11) **EP 1 754 595 B1**
(45) Veröffentlichungstag und Bekanntmachung des Hinweises auf die Patenterteilung: **20.08.2014**
(21) Anmeldenummer: 06013812.0
(22) Anmeldetag: 04.07.2006
(51) Int. Cl.: B30B 1/00, B30B 1/26, B30B 1/32

(54) **Pressen-Antriebsmodul und Verfahren zur Bereitstellung einer Pressenbaureihe**
Drive module for press and method for providing a range of presses
Module d'entraînement pour presse et procédé pour fournir une gamme de presses

(30) Priorität: 16.08.2005 DE 10538583
(43) Veröffentlichungstag der Anmeldung: 21.02.2007
(73) Patentinhaber: Schuler Pressen GmbH, 73033 Göppingen (DE)
(72) Erfinder: Hofele, Hans, 73035 Göppingen (DE); Lauke, Andreas, 73344 Gruibingen (DE)
(74) Vertreter: Rüger, Barthelt & Abel

(56) Entgegenhaltungen:
- DE-A1- 3 507 327
- DE-A1- 4 319 289
- DE-A1- 10 139 029
- DE-A1- 10 158 861
- DE-A1- 19 640 440
- JP-A- 2000 326 095
- US-B1- 6 708 609

## Beschreibung

Die Erfindung betrifft ein Pressen-Antriebsmodul und ein Verfahren zur Bereitstellung einer Pressenbaureihe.

In der Vergangenheit waren die Stößel von Großpressen mit mechanischem Antrieb in der Regel über Pleuel mit einem Exzenterantrieb verbunden, der seinerseits über einen Antriebsmotor und ein Schwungrad mit relativ gleichmäßiger Geschwindigkeit angetrieben war. Weil solche Antriebe gewisse Beschränkungen hinsichtlich des Weg/Zeit-Verlaufs der Stößelbewegung mit sich bringen, sind Anstrengungen unternommen worden, den Stößel z.B. mittels eines Servomotors anzutreiben, wobei die Weg/Zeit-Kurve der Stößelbewegung dann durch die entsprechende Ansteuerung des Servomotors relativ freizügig eingestellt werden konnte. Dazu offenbart beispielsweise die DE 41 09 796 C2 den Antrieb des Stößels über ein Pleuel und einen Exzenter, der von einem Servomotor angetrieben wird. Der Servomotor kann vorwärts und rückwärts laufen und gezielt beschleunigt und verzögert werden.

Aus der gleichen Druckschrift geht der Antrieb des Stößels über ein Kniehebelgetriebe hervor, wobei das Kniehebelgetriebe seinerseits über ein Pleuel und einen Exzenter von einem Servomotor angetrieben wird. Auch bei dieser Konfiguration lassen sich gewünschte Weg/Zeit-Verläufe in weiten Grenzen einstellen.

Die US-PS 6 041 699 offenbart ebenfalls einen Stößelantrieb einer Presse mittels Servomotor über Kniehebelgetriebe. Zum Antrieb des Kniehebelgetriebes dienen ein Schraubspindelgetriebe und Servomotoren.

Aus der JP 2000 343283 ist darüber hinaus der Antrieb eines Pressenstößels über Spindelhubgetriebe bekannt, die durch Servomotoren betätigt werden. Auch hiermit lässt sich eine weitgehend freizügige Festlegung des Weg/Zeit-Verlaufs der Stößelbewegung erreichen.

DE 43 19 289 A1 beschreibt ein Pressen-Antriebsmodul für einen Pressenstößel gemäß dem Oberbegriff des Anspruchs 1 zur Erzeugung einer Antriebsbewegung und einer Presskraft zwischen einem ersten mit einem Pressengestell zu verbindenden Abtrieb und einem mit dem Pressenstößel verbundenen zweiten Abtrieb. Eine erste Antriebseinrichtung, die mit zumindest einem der zumindest zwei Abtriebe verbunden ist, ist die durch eine erste Kraft/Weg-Kennlinie gekennzeichnet. Wenigstens eine mit dem anderen der zumindest zwei Abtriebe verbundene zweite Antriebseinrichtung ist durch eine zweite Kraft/Weg-Kennlinie gekennzeichnet. Die Kraft/Weg-Kennlinien der zumindest zwei Antriebseinrichtungen sind unterschiedlich festgelegt. Das Pressen-Antriebsmodul bildet eine bauliche Einheit mit dem Pressengestell. Die eine Antriebseinrichtung ist von einem Antriebszylinder gebildet, der an einem Getriebeblock sitzt und eine Hubbewegung des Pressenstößels relativ zum Getriebeblock ausführen kann. Die andere Antriebseinrichtung ist durch Verstellspindelantriebe gebildet, die am Pressengestell drehbar gelagert und durch Motoren angetrieben sind, die dem Pressengestell zugeordnet sind. Diese Antriebseinrichtung verschiebt den Getriebeblock gemeinsam mit dem Pressenstößel in dessen Hubrichtung, um den Abstand zwischen dem Pressenstößel und dem Unterwerkzeug zum Beispiel zur Anpassung an unterschiedlich große Werkzeuge einstellen zu können.

US 6 708 609 B1 offenbart ein Verfahren zur Bereitstellung einer Pressenbaureihe, umfassend mehrere Pressen unterschiedlicher Presskraft, jeweils mit Pressen-Antriebsmodulen für deren Pressenstößel zur Erzeugung einer Antriebsbewegung und einer Presskraft zwischen einem ersten mit einem Pressengestell zu verbindenden Abtrieb und einem mit dem Pressenstößel verbundenen zweiten Abtrieb. Das Pressen-Antriebsmodul weist eine erste Antriebseinrichtung auf, die mit zumindest einem der Abtriebe verbunden ist und die durch eine erste Kraft/Weg-Kennlinie gekennzeichnet ist.

DE 101 58 861 A1 beschreibt Pressen-Antriebsmodul für einen Pressenstößel zur Erzeugung einer Antriebsbewegung und einer Presskraft zwischen einem ersten mit einem Pressengestell zu verbindenden Abtrieb und einem mit dem Pressenstößel verbundenen zweiten Abtrieb. Eine erste Antriebseinrichtung ist mit zumindest einem der zumindest zwei Abtriebe verbunden und hat eine erste Kraft/Weg-Kennlinie. Die erste Antriebseinrichtung ist durch ein Hohlwellengetriebe, eine Spindel und eine Spindelmutter gebildet. Eine zweite Antriebseinrichtung, die wenigstens mit dem anderen der zumindest zwei Abtriebe verbunden ist hat eine zweite Kraft/Weg-Kennlinie und ist als hydraulischer Kolben-ZylinderAntrieb ausgeführt. Die beiden Kraft/Weg-Kennlinien der zumindest zwei Antriebseinrichtungen sind unterschiedlich festgelegt sind. Das Pressen-Antriebsmodul bildet eine bauliche Einheit.

Die vorgestellten Lösungen leiden jeweils unter spezifischen Einschränkungen. Werden zum Antrieb des Stößels beispielsweise nichtlineare Getriebe, wie Kniehebelgetriebe oder Exzenter, verwendet ist die Stößelbewegung häufig nicht so frei einstellbar wie gewünscht. Außerdem muss die gesamte Umformkraft von dem Servomotor aufgebracht werden. Letzteres ist insbesondere bei den oben zuletzt genannten Antriebskonzepten nachteilig. Zwar gestatten nichtlineare Getriebe, wie Kniehebelgetriebe oder Exzentergetriebe die Erzeugung einer höheren Kraft in Totpunktnähe, jedoch nur über einen relativ kurzen Weg. Der Antrieb des Pressenstößels mittels Spindelhubgetriebes gestattet zwar einerseits eine sehr freizügige Festlegung des Weg/Zeit-Verlaufs der Stößelbewegung, jedoch begrenzt er die vor Erreichen des unteren Totpunkts aufbringbare Maximalkraft.

Davon ausgehend ist es Aufgabe der Erfindung, den wahlfrei ansteuerbaren Pressenantrieb zu verbessern.

Diese Aufgabe wird sowohl mit dem Pressenantriebsmodul nach Anspruch 1 wie auch mit dem Verfahren gemäß Anspruch 14 gelöst:

Das erfindungsgemäße Pressen-Antriebsmodul vereint in sich zwei Antriebseinrichtungen, die unterschiedliche Kraft/Weg-Kennlinien aufweisen. Vorzugsweise wird dies durch Nutzung unterschiedlicher Antriebskonzepte erreicht. Damit können nicht nur in weiten Grenzen beliebige Weg/Zeit-Verläufe der Stößelbewegung erreicht werden sondern es ist darüber hinaus möglich, für jeden Teil der Weg/Zeit-Kurve jeweils diejenige Antriebseinrichtung einzusetzen, die die gerade passende Charakteristik aufweist. Beispielsweise kann für das Durcheilen von Kennlinienabschnitten, die lediglich eine geringe Betätigungskraft erfordern, ein schwacher, dafür aber schneller Antrieb verwendet werden. Für die Durchführung von Umformoperationen, die in der Regel zwar zügig aber dennoch vergleichsweise langsam, dafür aber mit hoher Kraft durchzuführen sind kann diejenige Antriebseinrichtung eingesetzt werden, die bei relativ geringer Arbeitsgeschwindigkeit eine hohe Kraft aufbringt.

Im einfachsten Fall können die beiden Antriebseinrichtungen, die in dem Pressen-Antriebsmodul vereinigt sind, z.B. durch Servomotoren mit nachgeordnetem Getriebe und unterschiedlichen Getriebeübersetzungen gebildet werden. Die Servomotoren können dabei gleich oder unterschiedlich ausgebildet sein. Durch die unterschiedliche Untersetzung arbeiten die Servomotoren, obwohl auf den gleichen Abtrieb wirken, bei ein und derselben Abtriebsgeschwindigkeit in unterschiedlichen Kennlinienbereichen, was insgesamt den Gestaltungsfreiraum hinsichtlich der erzielbaren Weg/Zeit-Verläufe der Stößelbewegung erhöht. Außerdem wird der Spielraum hinsichtlich der erzielbaren Kräfte erhöht.

Das insoweit gegebene Pressen-Antriebsmodul ist somit vielseitig einsetzbar und kann als Basis für die Ausrüstung unterschiedlich großer Pressen einer Pressenbaureihe dienen. Zum einen kann mit dem gegebenen Pressen-Antriebsmodul ein großer Bereich gewünschter Kräfte und Fahrgeschwindigkeiten erzielt werden. Zum anderen können die Pressen-Antriebsmodule, sofern dem nicht konstruktive oder andere Praktikabilitätsgrenzen entgegenstehen, in prinzipiell beliebiger Anzahl parallel geschaltet werden. Somit kann ein Pressenstößel durch ein oder mehrere gleiche Pressen-Antriebsmodule angetrieben werden, wodurch innerhalb einer Pressenbaureihe verschiedener Leistungsklassen bereitgestellt werden können. Es ist darüber hinaus möglich, Antriebsmodule in unterschiedlichen Leistungsklassen bereitzustellen, wobei die Antriebsmodule innerhalb jeder Leistungsklasse einheitlich sind.

Durch Kombination mehrerer Antriebsmodule aus ein oder zwei oder mehreren Leistungsklassen und durch den großen Leistungsbereich jedes Pressen-Antriebsmoduls können somit alle Pressen der Pressenbaureihe mit den vereinheitlichten Pressen-Antriebsmodulen bestückt werden. Beispielsweise kann eine Pressenstraße aufgebaut werden, deren erste Stufe (Ziehstufe) eine größere Anzahl von Pressenantriebsmodulen aufweist während die nachfolgenden, in der Regel immer weniger belasteten, Pressenstufen mit entsprechend weniger Pressen-Antriebsmodulen ausgerüstet sind. In den einzelnen Stufen der Pressenstraße können dabei unterschiedliche Stößel-Weg/ZeitVerläufe und unterschiedliche Stößelhübe gefahren werden.

Besonders zweckmäßig sind die Leistungsklassen der bereitgestellten, einen einheitlichen Maximalhub aufweisenden Pressen-Antriebsmodule exponentiell gestuft. Damit lassen sich durch Kombination von Pressen-Antriebsmodulen unterschiedlicher Leistungsklassen die verschiedensten Anwendungen ermöglichen. Die Leistungsklassen der Antriebsmodule werden beispielsweise durch die von den Antriebsmodulen aufzubringenden Maximalkräfte bestimmt. Dabei weisen auch die Antriebsmodule unterschiedlicher Leistungsklassen vorzugsweise den gleichen Maximalhub auf. Dies ermöglicht die Kombination von Pressen-Antriebsmodulen unterschiedlicher Leistungsklassen miteinander zum gemeinsamen Antrieb eines Stößels einer Presse. Des Weiteren weisen die Pressen-Antriebsmodule der verschiedenen Leistungsklassen vorzugsweise die gleichen maximalen Verfahrgeschwindigkeiten auf. Dies erleichtert ebenso wie der einheitlich festgelegte Maximalhub die Parallelanordnung zum gemeinsamen Antrieb ein und desselben Stößels.

Die Pressen-Antriebsmodule bilden jeweils bauliche Einheiten, wobei diese von der Presse gesondert ausgebildet sind. Sie können somit vorgefertigt und als fertige Baugruppe in entsprechend vorbereitete Pressengestelle eingebaut werden. Die Montage der Pressen-Antriebmodule kann von der Montage des Pressengestells getrennt werden. Dies hat insbesondere bei Großpressen Bedeutung. Mit diesem Konzept kann eine Fertigungsvereinfachung einhergehen und die Bauzeit von Pressen verkürzt werden.

Für viele Zwecke ist es vorteilhaft, wenn wenigstens eine der Antriebseinrichtungen der Pressen-Antriebsmodule ein Getriebe mit variabler Übersetzung enthält. Dies kann beispielsweise ein Kniehebelgetriebe, ein Exzentergetriebe, eine Kombination derselben oder ein sonstiges Getriebe mit variabler Übersetzung sein. Als solches kommen insbesondere Getriebe in Frage, die in ihrem Tot- oder Umkehrpunkt eine unendlich große Kraftübersetzung oder mit anderen Worten einen festen Abstützpunkt liefern, indem die abzustützende Kraft nicht mehr durch den antreibenden Servomotor sondern nur durch die Belastungsgrenzen des Getriebes bestimmt ist.

Dies hat z.B. bei Lösungen Bedeutung, bei denen die Antriebseinrichtungen - alternativ zu der erfindungsgemäßen Lösung - konstruktiv in Serie angeordnet sind. Beispielsweise kann ein servomotorgetriebener Exzentertrieb mit einem hydraulischen Zylinder in Serie geschaltet werden. Während der Exzenterantrieb dann dazu dient, den Stößel in Bereichen seiner Bewegungskurve mit relativ geringer Kraft schnell anzutreiben, kann die hydraulische Antriebseinrichtung dazu dienen, den Stößel zur Werkstückumformung mit großer Kraft langsam anzutreiben. Ist der Exzenter dabei in Totpunktlage, bleibt der Servomotor dabei im Wesentlichen kräftefrei. Es gelingt somit mit relativ schwachen Servomotoren und einer relativ kurzhubigen Hydraulikeinrichtung einerseits einen großen Bewegungshub für den Stößel und andererseits eine hohe Umformkraft zu erzeugen.

Dieser Vorzug lässt sich auch mit anderen seriell angeordneten Antriebseinrichtungen erzielen.

Es kann vorteilhaft sein, die Antriebseinrichtungen zeitlich nacheinander zu aktivieren. Die beiden verschiedenen Antriebseinrichtungen sind damit für unterschiedliche Abschnitte der Weg/Zeit-Kurve der Stößelbewegung zuständig. Im Übergangsbereich von der Aktivierung der einen Antriebseinrichtung zur Aktivierung der anderen Antriebseinrichtung können überlappend beide Antriebseinrichtungen aktiviert werden.

Insbesondere bei Parallelanordnung von beiden Antriebseinrichtungen werden diese vorzugsweise jeweils gemeinsam aktiviert, wobei sie sich hinsichtlich ihrer Kraftentwicklung ergänzen.

Es ist vorteilhaft, wenn das Pressen-Antriebsmodul ein eigenes Grundgestell aufweist, das die Führung zwischen den beiden Abtrieben übernimmt. Es kann des Weiteren ein Gehäuse vorgesehen sein, in dem die wenigstens zwei Antriebseinrichtungen untergebracht sind. Alternativ ist es jedoch auch möglich, das Pressen-Antriebsmodul zumindest teilweise in das Pressengestell zu integrieren. Beispielsweise kann einer der Abtriebe als Teil eines Pressenkopfstücks oder Stößels ausgebildet sein.

Den Pressen-Antriebsmodulen ist vorzugsweise ein Energiespeicher, beispielsweise ein mechanischer, elektrischer oder hydraulischer Energiespeicher zugeordnet. Dies minimiert die Versorgungsnetzbelastung.

Das Pressen-Antriebsmodul kann prinzipiell auf unterschiedlichste Weise ausgeführt werden. Sein Charakteristikum ist jedoch bei nahezu allen Ausführungsformen, dass die Krafteinleitung der von den zumindest zwei zu dem Modul gehörigen Antriebseinrichtungen an dem Stößel und/oder an dem Kopfstück jeweils an einer gemeinsamen Stelle stattfindet. Außerdem geben die Pressen-Antriebsmodule ein festes zahlenmäßiges Verhältnis zwischen der Anzahl der ersten Antriebseinrichtungen und der Anzahl der zweiten Antriebseinrichtungen vor. Wird ein Stößel beispielsweise lediglich von Antriebsmodulen einer einzigen Leistungsklasse angetrieben, die z.B. jeweils eine erste Antriebseinrichtung und jeweils eine zweite Antriebseinrichtung aufweisen, sind für den Stößelantrieb insgesamt unabhängig von der Anzahl der Pressen-Antriebsmodule genauso viele erste Antriebseinrichtungen wie zweite Antriebseinrichtungen vorhanden.

Werden Pressen-Antriebsmodule mit z.B. einer ersten Antriebseinrichtung und zwei oder mehreren z.B. drei zweiten Antriebseinrichtungen konzipiert und zum Stößelantrieb verwendet, sind hier im Beispiel drei mal so viel zweite Antriebseinrichtungen vorhanden wie erste Antriebseinrichtungen. Werden Pressen-Antriebsmodule unterschiedlicher Leistungsklassen und mit unterschiedlichen Verhältnissen zwischen den Anzahlen der ersten und der zweiten Antriebseinrichtungen verwendet, gelten diese Zahlenverhältnisse jeweils gruppenweise für die Pressen-Antriebsmodule der jeweils betrachteten Leistungsklasse.

Die Antriebseinrichtungen des Pressenantriebsmoduls sind vorzugsweise voneinander mechanisch unabhängig, d.h. sie können unabhängig voneinander angesteuert werden. Die Synchronisierung ihrer Arbeitsbewegung bzw. die Koordinierung derselben erfolgt vorzugsweise elektrisch. Die einzelnen Module oder auch lediglich deren Antriebseinrichtungen bzw. Antriebe können je nach Auslegung oder ggf. auch umschaltbar wahlweise wegkontrolliert und/oder kraftkontrolliert betätigt werden. Sie gestatten vorzugsweise eine stufenlose Verstellung des Stößelhubs während des Betriebs sowie eine Variation der Weg/Zeit-Kennlinie der Stößelbewegung während des Betriebs. Es können Kraftsensoren vorgesehen werden, um insbesondere bei wegkontrolliert angetriebenen Antriebsmodulen oder Antriebseinrichtungen Überlastungen zu vermeiden.

Es ist des Weiteren möglich, die einzelnen Antriebseinrichtungen eines Pressen-Antriebsmoduls starr miteinander zu verbinden. Alternativ können sie über Kupplungseinrichtungen willkürlich steuerbarer Art oder Freilaufkupplungen miteinander gekuppelt sein. Beispielsweise kann bei einer Parallelanordnung zweier Antriebseinrichtungen die langsame Antriebseinrichtung von der schnelllaufenden abgekoppelt werden, wenn ein Stößelweg schnell zu durchlaufen ist. Der langsame Antrieb wird dann wieder angekuppelt, wenn der schnelle Antrieb den Stößel an die Abkuppelstelle zurückbewegt hat und bei langsamer Stößelbewegung eine große Kraft gefordert wird.

Bei einer alternativ zu der erfindungsgemäßen parallelen Anordnung vorgesehenen seriellen Anordnung zweier Antriebseinrichtungen in einem Pressenantriebsmodul ist es möglich, die schnelle Antriebseinrichtung mit einer Bremseinrichtung festzubremsen, wenn eine langsame Arbeitsbewegung mit hoher Kraft erzeugt werden soll. Die stärkere der beiden Antriebseinrichtungen stützt sich dann nicht nur an der ersten Antriebseinrichtung sondern zusätzlich oder gar ausschließlich über die Bremseinrichtung ab. Die genannten Kupplungseinrichtungen und Bremseinrichtungen können somit dazu dienen, die Stößelbewegung effizienter zu gestalten.

Weitere vorteilhafte Einzelheiten von Ausführungsformen der Erfindung sind Gegenstand der Zeichnung, der Beschreibung oder von Ansprüchen.

In der Zeichnung sind Ausführungsbeispiele der Erfindung veranschaulicht. Es zeigen:
- Figur 1: eine Presse mit modularem Pressenantrieb in schematisierter Prinzipdarstellung,
- Figur 2: ein Pressen-Antriebsmodul für die Presse nach Figur 1 in schematisierter Darstellung,
- Figur 3: eine alternative Ausführungsform eines Pressen-Antriebsmoduls in Prinzipdarstellung,
- Figur 4: eine mit den gleichen Pressen-Antriebsmodulen wie die Presse gemäß Figur 1 aufgebaute kleinere Presse in schematisierter Prinzipdarstellung,
- Figur 5 und 6: eine Pressenbaureihe mit Pressen unterschiedlicher Größe, die mit gleichen Pressen-Antriebsmodulen bestückt sind, wobei die Ausführungsbeispiele der Figuren 5 und 6 nicht unter den Schutzbereich der Ansprüche fallen,
- Figur 7: Leistungsklassen verschiedener Serien von Pressen-Antriebsmodulen,
- Figur 8: ein Pressen-Antriebsmodul in Prinzipdarstellung,
- Figur 9: ein Pressen-Antriebsmodul in Prinzipdarstellung, das alternativ zu der erfindungsgemäßen Lösung keine parallel sondern seriell angeordnete Antriebseinrichtungen aufweist und
- Figur 10: eine Maximalkraft/Weg-Kennlinie eines Pressen-Antriebsmoduls.

In Figur 1 ist eine Presse 1 schematisch veranschaulicht. Die Presse 1 ist vorzugsweise eine Großpresse, beispielsweise eine Karosseriepresse. Sie kann eine Pressenstufe einer Pressenstraße oder einer Transferpresse bilden. Die Presse 1 weist ein Pressengestell 2 auf, zu dem zumindest ein Tisch 3 gehört. Des Weiteren weist die Presse 1 gemäß der Ausführungsform nach Figur 1 Pressenständer 4, 5 und ein die Ständer 4, 5 verbindendes Kopfstück 6 auf. Zwischen den Pressenständern 4, 5 ist ein Stößel 7 linear, im vorliegenden Ausführungsbeispiel vertikal, verschiebbar gelagert. Zwischen dem Stößel 7 und dem Tisch 3 ist ein in ein Unterwerkzeug 8 und ein Oberwerkzeug 9 unterteiltes Presswerkzeug 10 angeordnet.

Um den Stößel 7 gezielt bewegen und somit das Presswerkzeug 10 öffnen und schließen zu können, sind zwischen dem Stößel 7 und dem Kopfstück 6 untereinander gleiche, vereinheitlichte Pressen-Antriebsmodule 11, 12, 13 angeordnet. Die Pressen-Antriebsmodule können zumindest eine schiebende oder drückende Kraft erzeugen, um den Stößel 7 nach unten zu bewegen. Bedarfsweise können sie auch so ausgelegt werden, dass sie den Stößel 7 anheben können. Bei einer insbesondere bei sehr großen Pressen, deren Stößel 7 ein erhebliches Gewicht aufweisen, greift an dem Stößel 7 zusätzlich eine in Figur 1 nicht veranschaulichte Gewichtsausgleichseinrichtung, beispielsweise in Form eines unter Druck stehenden Pneumatikzylinders an, die dazu dient, das Stößelgewicht zu kompensieren.

Die Pressen-Antriebsmodule 11 bis 13 sind an eine Steuereinrichtung 14 angeschlossen, die den Betrieb der Pressen-Antriebsmodule 11 bis 13 steuert. Z.B. können die Pressen-Antriebsmodule 11 bis 13 über die entsprechenden Leitungen 15, 16, 17 zur Bewirkung der Stellbewegung mit Energie, beispielsweise in Form von Elektroenergie oder einem unter Druck stehenden Fluid oder beidem beaufschlagt werden. Alternativ ist es möglich, über die Leitungen 15 bis 17 sowohl Steuerimpulse als auch Energie zu übertragen, wobei die Pressen-Antriebsmodule 11 bis 13 dann den Steuerimpulsen folgen. Die Leitungen 15, 16, 17 können bedarfsweise auch so ausgelegt werden, dass von den Pressen-Antriebsmodulen 11 bis 13 gelieferte Informationen beispielsweise Positionsinformationen an die Steuereinrichtung 14 zurückgemeldet werden. In diesem Sinne sind die Leitungen 15, 16, 17 als Kabel, als Fluidleitungen, Kabelbündel, Fluidleitungsbündel oder Leitungsbündel zu verstehen, die sowohl elektrische Leitungen als auch Fluidleitungen enthalten.

Bedarfsweise kann die Presse 1 mit ein oder mehreren Positionssensoren 18, 19 zur Erfassung der Stößelposition versehen sein, die ebenfalls mit der Steuereinrichtung 14 verbunden sind.

Figur 2 veranschaulicht das Pressenantriebsmodul 11, das stellvertretend auch für die beiden anderen Pressen-Antriebsmodule 12, 13 steht. Es können weitere gleich ausgebildete Pressen-Antriebsmodule vorgesehen und zwischen dem Kopfstück 6 und dem Stößel 7 angeordnet werden, um die Presskraft der Presse 1 zu erhöhen.

Das Pressen-Antriebsmodul 11 ist gesondert in Figur 2 in einer exemplarischen Ausführungsform schematisch veranschaulicht. Es enthält zwei Antriebseinrichtungen 20, 21, die die zwischen Abtrieben 22, 23 wirksamen Kräfte erzeugen und die Abtriebe 22, 23 gegeneinander bewegen. Die Abtriebe 22, 23 weisen beispielsweise die Form mechanischer Verbindungsmittel, wie Flansche, Kupplungen oder dergleichen auf und sind, wie Figur 1 veranschaulicht, jeweils mit dem Kopfstück 6 bzw. dem Stößel 7 verbunden. Mit anderen Worten, die Abtriebe 22, 23 sind Verbindungsmittel zur Kraftübertragung zwischen dem Pressenantriebsmodul 11 und dem Kopfstück 6 bzw. dem Stößel 7 in Bewegungsrichtung des Stößels 7 und somit in Wirkungsrichtung des Pressen-Antriebsmoduls 11.

Die beiden Antriebseinrichtungen 20, 21 des Pressen-Antriebsmoduls 11 weisen unterschiedliche Kraft/Weg-Kennlinien und Bewegungscharakteristika I und II auf, wie Figur 10 zeigt. Die erste Antriebseinrichtung 20, deren Kennlinie den Kennlinienast I bildet, ist als Servoantriebseinrichtung ausgebildet. Sie weist einen an einem Gestell 24 gehaltenen Servomotor 25 auf, der über einen Zahnradtrieb 26 einen Exzenter 27 oder einen entsprechenden Kurbeltrieb antreibt. Die Kurbel ist um eine Achse 28 drehbar und in dem Gestell 24 gelagert. Das Gestell 24 ist mit dem Abtrieb 22 unmittelbar verbunden. Der Exzenter 27 treibt über ein Pleuel 29 einen Zwischenstößel 30, der in dem Gestell 24 geführt ist.

Der Zwischenstößel 30 ist mit der zweiten Antriebseinrichtung 21 verbunden, deren Kennlinie den Kennlinienast II bildet und die in Form eines Hydraulikzylinders 31, in dem ein verschiebbar gelagerter Kolben 32 angeordnet ist, ausgebildet ist. Der Hydraulikzylinder 31 ist unmittelbar mit dem zweiten Abtrieb 23 verbunden. In ihm sind zwei Arbeitskammern 33, 34 begrenzt, die gesteuert mit Hydraulikfluid beaufschlagbar sind.

Zur Ansteuerung der Antriebseinrichtungen 20, 21 ist der Servomotor 25 mit einer Steuerleitung 35 versehen, die einen Teil der Leitung 15 bildet. Außerdem kann er einen Positionssensor haben, der über eine Sensorleitung 36 Positionssignale sendet. Außerdem kann zu der Leitung 15 eine Hydraulikleitung 37 gehören, die zur Ansteuerung der Arbeitskammer 34 dient. Eine weitere Hydraulikleitung zur Ansteuerung der Hydraulikkammer 33 ist nicht veranschaulicht, kann jedoch ebenfalls vorhanden sein. Zur Steuerung der Antriebseinrichtung 21 dienen z.B. ein Hydraulikventil 38, eine Druckquelle, die nicht veranschaulicht ist, sowie ein Druckspeicher 39, der in Figur 2 nur schematisch dargestellt ist.

Das insoweit beschriebene Pressen-Antriebsmodul 11 und die Presse 1 arbeiten wie folgt:

Die Pressen-Antriebsmodule 11, 12, 13 werden von der Steuereinrichtung 14 synchron angesteuert, um eine Auf- und Abbewegung des Stößels 7 zu erzeugen. Die von dem Stößel 7 durchlaufene Weg/Zeit-Kurve ähnelt beispielsweise einer Sinuskurve mit wesentlich abgeflachter unterer Welle. Während der obere Teil dieser Kurve ein mit geringen Kräften einhergehendes Öffnen und Schließen des Presswerkzeugs 10 bedeutet, bezieht sich der untere Teil der Weg/Zeit-Kurve auf einen geringen Hubabschnitt oberhalb des unteren Totpunkts des Stößels 7, bei dem die eigentliche Materialumformung stattfindet. Beträgt der Hub beispielsweise 500 mm ist die auf den Stößel 7 zu übertragende Kraft in den oberen 400 mm in der Regel relativ gering während sie in den unteren 100 mm größer sein kann. Jeweils abhängig vom Anwendungsfall können die Verhältnisse zu größeren oder kleineren Weganteilen hin verschoben sein.

Das Pressen-Antriebsmodul 11 nutzt die Antriebseinrichtung 20, um Wegabschnitte des Gesamthubs schnell, dabei aber mit relativ geringen Kräften zu durcheilen. Der von der Antriebseinrichtung 20 erbrachte Hub des Zwischenstößels 30 ist geringer als der gewünschte Gesamthub. Bei dem vorstehend beschriebenen Zahlenbeispiel bleibend, kann mit der ersten Antriebseinrichtung 20 beispielsweise der obere 400 mm messende Wegabschnitt des Stößelwegs durchlaufen werden. Dabei ändert sich ständig das Übersetzungsverhältnis zwischen dem Servomotor 25 und dem Zwischenstößel 30. Die Untersetzung geht bei Annäherung an den oberen und den unteren Totpunkt jeweils gegen unendlich. Das bedeutet, dass das Verhältnis zwischen Weg des Zwischenstößels 30 zu Drehwinkel des Servomotors 25 kurzzeitig 0 beträgt. Diese Positionen, die auch als Strecklage bezeichnet werden können, stellen Abstützpositionen der oberen Antriebseinrichtung 20 dar. In diesen Positionen kann die obere Antriebseinrichtung 20 sehr große Kräfte abstützen.

Erreicht die obere Antriebseinrichtung 20 bei Annäherung des Stößels 7 an seinen unteren Totpunkt ihre Strecklage, wird die zweite Antriebseinrichtung 21 aktiviert. Es strömt nun Hydraulikfluid in die Arbeitskammer 34, um die letzten 100 mm Arbeitshub auszuführen. Der Weg/Zeit-Verlauf der Stößelbewegung ist dabei durch Beeinflussung des Massenstroms des zuströmenden Hydraulikfluids in weiten Grenzen einstellbar. Die zwischen den Abtrieben 22, 23 erzeugbare Kraft entspricht hierbei der Kraft der zweiten Antriebseinrichtung 21. Diese kann prinzipiell wesentlich größer sein als die von der ersten Antriebseinrichtung 20 sonst aufbringbare Kraft, denn diese befindet sich in Streck- oder Neutrallage, so dass der Servomotor 25 weitgehend kräftefrei bleibt.

Zur Kontrolle der Position der zweiten Antriebseinrichtung 21 kann ein Positionssensor 40 vorgesehen sein, der die Position des Kolbens 32 überwacht. Der Positionssensor 40 kann über eine zu der Leitung 15 gehörige Sensorleitung 41 mit der Steuereinrichtung 14 verbunden sein.

Die Antriebseinrichtungen 20, 21 können, wie beschrieben, zeitlich nach einander aktiviert werden. Es ist auch möglich, sie zeitlich zumindest etwas überlappend zu aktivieren, d.h. mit dem Betrieb der Antriebseinrichtung 21 zu beginnen, wenn die Antriebseinrichtung 20 ihrem unteren Totpunkt nähert. Damit wird ein glatter ruckfreier Übergang der Antriebsbewegungen sichergestellt. Außerdem kann die Antriebseinrichtung 21 ergänzend wirken, wenn sich die Geschwindigkeit des Zwischenstößels 30 bei Annäherung an die untere Strecklage an den Wert Null annähert.

Das vorgestellte Pressen-Antriebsmodul hat den Vorzug, dass einerseits mit relativ kleinen Servomotoren gearbeitet werden kann und andererseits zur Betätigung der zweiten Antriebseinrichtung 21 nur relativ geringe Hydraulikfluidströme erforderlich sind.

Die beiden Antriebseinrichtungen 20, 21 nutzen bei der vorgestellten Ausführungsform unterschiedliche Antriebskonzepte, die sogar von unterschiedlichen Energiearten ausgehen (Elektroenergie und hydraulische Energie). Es ist jedoch auch möglich, zwei Antriebseinrichtungen 20-1, 21-1 miteinander zu kombinieren, die gleiche Antriebsenergien nutzen, wie Figur 2 veranschaulicht. Das dort dargestellte Pressen-Antriebsmodul 11-1 basiert auf zwei Servomotoren 25a, 25b, die beide jeweils ein Spindelhubgetriebe betätigen. Das Spindelhubgetriebe der Antriebseinrichtung 20-1 wirkt unmittelbar auf den unteren Abtrieb 23-1 während sein Servomotor 25a unmittelbar mit dem oberen Abtrieb 22-1 verbunden ist. Dagegen wirken der Servomotor 25b und sein Spindelhubgetriebe über ein Kniehebelgetriebe 42, das zwischen dem oberen Abtrieb 22-1 und dem unteren Abtrieb 23-1 angeordnet ist. Wirkungsmäßig sind somit beide Antriebseinrichtungen 20-1, 21-1 parallel angeordnet. Dennoch ergänzen sich die beiden Antriebseinrichtungen 20-1, 21-1 aufgrund ihrer unterschiedlichen Kraft/Weg-Charakteristika. Zum Beispiel vergrößert die Antriebseinrichtung 20-1 den nutzbaren Hub auf Werte, die sich allein mit der Antriebseinrichtung 21-1 nicht erreichen lassen. Der Unterschied zwischen den Kennlinien wird hier dadurch bewirkt, dass die Antriebseinrichtung 20-1 unmittelbar und die Antriebseinrichtung 21-1 mittelbar über ein Kniehebelgetriebe wirkt.

Wie Figur 4 veranschaulicht, lassen sich mit den Pressen-Antriebsmodulen 11, 12 unterschiedlich große Pressen aufbauen. Figur 4 veranschaulicht eine Presse 1', deren Stößel 7 von lediglich zwei Pressen-Antriebsmodulen 11, 12 angetrieben wird. Diese sind mit den Antriebsmodulen 11, 12 der Presse 1 gemäß Figur 1 identisch. Es gilt die vorstehende Beschreibung somit entsprechend. Werden die elektro-hydraulischen Pressen-Antriebsmodule 11, 12 gemäß Figur 2 genutzt, sind die Antriebseinrichtungen 21 über den Druckspeicher 39 gepuffert, so dass eine entsprechende Netzbelastung vergleichmäßigt wird. Die Servomotoren 25 können ebenfalls aus einem Puffer 43 beispielsweise in Form eines Motorgeneratorsatzes, einer Kondensatorbatterie oder sonstiger geeigneter Speicher betrieben werden. Die Steuereinrichtung 14 ist außerdem an ein Netz 44 angeschlossen, aus dem es beispielsweise zur Nachladung des Puffers 43 relativ gleichmäßig Energie entnimmt.

Die Pressen-Antriebsmodule 11, 12 der vorstehend beschriebenen Ausführungsformen sind als gesonderte Baueinheiten mit oder ohne eigenes Gehäuse aufgebaut, die als vorgefertigte Einheiten in Pressen eingebaut werden können. Die Figuren 5 und 6 veranschaulichen eine abgewandelte Ausführungsform, bei der kombinierte und vereinheitlichte Pressenantriebsmodule 11, 12 verwendet werden, die teilweise in die Pressen 1a, 1b integriert sind. Wegen der allgemeinen Beschreibung der Pressen 1a, 1b wird unter Zugrundelegung der eingeführten Bezugszeichen auf die vorstehende Beschreibung verwiesen.

Ähnlich wie bei dem Antriebsmodul 11 gemäß Figur 2 sind die Antriebsmodule 11, 12 der zu einer gemeinsamen Baureihe gehörigen Pressen 1a, 1b der Figuren 5 und 6 kombiniert als servomotorbetriebener Exzenter oder Kurbeltrieb und Hydraulikzylinder ausgebildet. Jedoch sind die Antriebseinrichtungen 20, 21 nicht zu einer gesonderten Baueinheit vereinigt, sondern Teil des Kopfstücks 6 bzw. des Stößels 7. Das vorstehend beschriebene Modulkonzept wird jedoch insoweit übernommen als die Antriebseinrichtungen 20, 21 bei allen Pressen der veranschaulichten Baureihe untereinander gleich ausgebildet sind. Die vergleichsweise kleinere Presse 1a enthält lediglich ein Pressen-Antriebsmodul 11 während die Presse 1b zwei oder mehrere Antriebsmodule 11, 12 usw. enthält. Die veranschaulichte Pressenbaureihe unterscheidet sich hinsichtlich ihrer Antriebe somit lediglich durch die Anzahl der verwendeten Pressen-Antriebsmodule, nicht aber durch deren Aufbau.

In Abwandlung dieser Ausführungsform ist es möglich, Pressen-Antriebsmodule unterschiedlicher Kraft- oder Leistungsklassen oder Hubklassen bereitzustellen. Ein Beispiel ist in Figur 7 veranschaulicht. Es werden dort fünf verschiedene Pressen-Antriebsmodultypen veranschaulicht, deren Leistungen beispielsweise exponentiell gestuft sind. Sie können sich z.B. um den Faktor $\sqrt{2}$ voneinander unterscheiden. Durch Kombination verschiedener Pressen-Antriebsmodule unterschiedlicher Leistungsklassen jedoch gleichen Hubs lassen sich somit nicht nur Pressenleistungen im Rahmen ganzzahliger Vielfacher der Leistungen einzelner Antriebsmodule sondern auch Zwischenstufen erreichen.

Figur 8 veranschaulicht in aufs Äußerste schematisierter Weise eine weitere Ausführungsform eines Pressen-antriebsmoduls 11-2 mit zwei Antriebseinrichtungen 20-2, 21-2 mit Servomotoren 25b, 25c. Diese arbeiten mit unterschiedlichen Übersetzungen über Zahnradtriebe 45, 46 auf eine gemeinsame Gewindespindel 47, die eine Spindelmutter 48 linear hin und her gehend antreibt. Der Servomotor 25b ist in der Lage, relativ große Drehmomente auf die Gewindespindel 47 zu übertragen, während der Servomotor 25c kleinere Momente überträgt, bei einer gegebenen Spindeldrehzahl jedoch langsamer läuft. Damit kann der Servomotor 25c sehr schnelle Stellbewegungen erzeugen während der Servomotor 25b sehr hohe Presskräfte erzeugen kann. Bei schneller Fahrt, d.h. Ansteuerung des Servomotors 25c mit voller Leistung, läuft der Servomotor 25b auf überhohen Drehzahlen, bei denen er selbst kein entsprechendes Drehmoment mehr abgeben könnte. Somit wird der Anwendungsbereich der Servomotorantriebe für Pressenstößel erweitert. Die Lösung ist einfach und bedarf an sich keiner Kupplungen. Jedoch kann bedarfsweise zwischen dem Zahnradtrieb 45 und dem Servomotor 25b eine schaltbare Kupplung oder ein Freilauf angeordnet werden. Es können auch zwei gegensinnig wirksame Freiläufe vorgesehen werden, die bedarfsweise sperrbar sind.

Eine weitere Variante eines Pressen-Antriebsmoduls 11-3 verschaulicht Figur 9. Diese beruht auf zwei hydraulischen Antriebseinrichtungen,20-3, 21-3, die zwischen den Abtrieben 22-3, 23-3 seriell angeordnet sind. Die hydraulische Antriebseinrichtung 20-3 ist für lange Hübe bei relativ geringer Kraft ausgelegt. Die hydraulische Antriebseinrichtung 21-3 ist für kurze Hübe mit hoher Kraft ausgelegt. Zwischen beiden Antriebseinrichtungen 20-3, 21-3 ist eine Bremseinrichtung 49 vorgesehen, mit der die vergleichsweise schwächere Antriebseinrichtung 20-3 festbremsbar ist. Auf diese Weise kann die von der Antriebseinrichtung 21-3 bei Aktivierung ausgehende höhere Kraft abgestützt und somit auf den Abtrieb 22-3 übertragen werden. Das veranschaulichte Pressen-Antriebsmodul 11-3 konsumiert somit bei schneller Fahrt wesentlich weniger Hydraulikfluid als ein entsprechend großer Hydraulikzylinder und es ist in der Lage, die geforderten hohen Antriebskräfte auf einem Teil der Bewegungskurve des Stößels zu erzeugen.

Erfindungsgemäß werden Pressen-Antriebsmodule vorgeschlagen, die einen vereinheitlichten Pressenentwurf gestatten. Die Pressen einer Baureihe werden mit immer gleichen Pressenantriebsmodulen ausgestattet, wobei die Presskraft der Pressen lediglich durch Anpassung der Anzahl der Pressen-Antriebsmodule variiert wird. Die Pressen-Antriebsmodule enthalten jeweils zwei Antriebseinrichtungen, die parallel zusammenwirken und unterschiedliche Kennlinien aufweisen. Insbesondere weisen sie unterschiedliche maximale Fahrgeschwindigkeiten und unterschiedliche Maximalkräfte auf. Auch können sie hinsichtlich ihrer Positionierbarkeit und Wegauflösung unterschiedlich gestaltet sein. Dieses Konzept gestattet nicht nur eine Vereinheitlichung von Pressen unterschiedlicher Leistungsklassen innerhalb einer Baureihe sondern darüber hinaus die weitgehend freie Festlegung von Weg/Zeit-Kurven der Stößel und somit letztendlich auch eine freiere Gestaltung von Werkstücken, insbesondere Karosserieteilen.

## Patentansprüche

1. Pressen-Antriebsmodul für einen Pressenstößel (7) zur Erzeugung einer Antriebsbewegung und einer Presskraft zwischen einem ersten mit einem Pressengestell (2) zu verbindenden Abtrieb (22) und einem mit dem Pressenstößel (7) verbundenen zweiten Abtrieb (23),
mit einer ersten Antriebseinrichtung (20), die mit zumindest einem der zumindest zwei Abtriebe (22, 23) verbunden ist und die eine erste Kraft/Weg-Kennlinie aufweist,
mit wenigstens einer zweiten Antriebseinrichtung (21), die wenigstens mit dem anderen der zumindest zwei Abtriebe (22, 23) verbunden ist und die eine zweite Kraft/Weg-Kennlinie aufweist,
wobei die Kraft/Weg-Kennlinien der zumindest zwei Antriebseinrichtungen (20, 21) unterschiedlich festgelegt sind,
wobei die wenigstens zwei Antriebseinrichtungen (20, 21) parallel wirkend angeordnet sind,
**dadurch gekennzeichnet, dass**
das Pressen-Antriebsmodul (11) eine von der Presse gesonderte bauliche Einheit bildet.

2. Pressen-Antriebsmodul nach Anspruch 1, **dadurch gekennzeichnet, dass** wenigstens eine der Antriebseinrichtungen (20, 21) ein Getriebe (27, 29) mit variabler Übersetzung enthält.

3. Pressen-Antriebsmodul nach Anspruch 2, **dadurch gekennzeichnet, dass** das Getriebe (27, 29, 42) einen Stützstellungspunkt aufweist, in dem das Verhältnis zu ausgangsseitiger Bewegung zu eingangsseitiger Bewegung Null ist.

4. Pressen-Antriebsmodul nach Anspruch 1, **dadurch gekennzeichnet, dass** wenigstens eine der Antriebseinrichtungen (20, 21) als Antriebsquelle einen Servomotor (25) aufweist.

5. Pressen-Antriebsmodul nach Anspruch 1, **dadurch gekennzeichnet, dass** die wenigstens zwei Antriebseinrichtungen (20, 21) zeitlich nacheinander aktiviert werden.

6. Pressen-Antriebsmodul nach Anspruch 1, **dadurch gekennzeichnet, dass** die wenigstens zwei Antriebseinrichtungen (20, 21) gleichzeitig aktiviert werden.

7. Pressen-Antriebsmodul nach Anspruch 1, **dadurch gekennzeichnet, dass** das Pressen-Antriebsmodul (11) ein eigenes Grundgestell (24) aufweist.

8. Pressen-Antriebsmodul nach Anspruch 1, **dadurch gekennzeichnet, dass** das Pressen-Antriebsmodul (11) ein Gehäuse aufweist, in dem die wenigstens zwei Antriebseinrichtungen (20, 21) untergebracht sind.

9. Pressen-Antriebsmodul nach Anspruch 1, **dadurch gekennzeichnet, dass** den Antriebseinrichtungen (20, 21) ein Energiespeicher (39, 43) zugeordnet ist.

10. Pressen-Antriebsmodul nach Anspruch 9, **dadurch gekennzeichnet, dass** der Energiespeicher ein mechanischer Energiespeicher ist.

11. Pressen-Antriebsmodul nach Anspruch 9, **dadurch gekennzeichnet, dass** der Energiespeicher ein pneumatisch/hydraulischer Energiespeicher (39) ist.

12. Pressen-Antriebsmodul nach Anspruch 9, **dadurch gekennzeichnet, dass** der Energiespeicher ein elektrischer Energiespeicher (43) ist.

13. Pressen-Antriebsmodul nach Anspruch 1, **dadurch gekennzeichnet, dass** wenigstens eine der Antriebseinrichtungen (20, 21) mit einem der Abtriebe über eine Kupplungseinrichtung verbunden ist.

14. Verfahren zur Bereitstellung einer Pressenbaureihe, umfassend mehrere Pressen (1a, 1b) unterschiedlicher Presskraft, jeweils mit Pressen-Antriebsmodulen (11, 12, 13) nach einem der vorhergehenden Ansprüche für deren Pressenstößel (7) zur Erzeugung einer Antriebsbewegung und einer Presskraft zwischen einem ersten mit einem Pressengestell (2) zu verbindenden Abtrieb (22) und einem mit dem Pressenstößel (7) verbundenen zweiten Abtrieb (23),
wobei die Pressen-Antriebsmodule jeweils:
a. eine erste Antriebseinrichtung (20) aufweist, die mit zumindest einem der Abtriebe (22) verbunden ist und die eine erste Kraft/Weg-Kennlinie aufweist, und
b. wenigstens eine zweite Antriebseinrichtung (21) aufweist, die wenigstens mit dem anderen der zumindest zwei Abtriebe (23) verbunden ist und die eine zweite Kraft/Weg-Kennlinie aufweist,
wobei die Kraft/Weg-Kennlinien der zumindest zwei Antriebseinrichtungen (20, 21) unterschiedlich festgelegt sind,
wobei die wenigstens zwei Antriebseinrichtungen (20, 21) parallel wirkend angeordnet sind und
wobei innerhalb der Pressenbaureihe für Pressen (1a, 1b) unterschiedlicher Presskraft einheitliche Antriebsmodule (11, 12) in unterschiedlicher Anzahl verwendet werden.

15. Verfahren nach Anspruch 14, **dadurch gekennzeichnet, dass** für die Pressenbaureihe Antriebsmodule (11, 12) in wenigstens zwei unterschiedlichen Leistungsklassen bereitgestellt werden, wobei die Antriebsmodule (11, 12) innerhalb jeder Leistungsklasse einheitlich sind.

16. Verfahren nach Anspruch 15, **dadurch gekennzeichnet, dass** die Antriebsmodule (11, 12) der unterschiedlichen Leistungsklassen gleiche Maximalhübe aufweisen.

17. Verfahren nach Anspruch 15, **dadurch gekennzeichnet, dass** die Antriebsmodule (11, 12) in wenigstens drei Leistungsklassen bereitgestellt werden und dass die Leistungsklassen exponentiell gestuft sind.

18. Verfahren nach Anspruch 15, **dadurch gekennzeichnet, dass** die Leistungsklassen durch die von den Antriebsmodulen (11, 12) aufbringbare Maximalkraft bestimmt sind.

## Claims

1. Press drive module for a press slide (7) for generating a drive movement and a pressing force between a first output (22) to be connected to a press frame (2) and a second output (23) connected to the press slide (7),
with a first drive device (20), which is connected to at least one of the at least two outputs (22, 23) and has a first force-path characteristic,
with at least one second drive device (21), which is connected at least to the other of the at least two outputs (22, 23) and has a second force-path characteristic,
wherein the force-path characteristics of the at least two drive devices (20, 21) are defined differently,
wherein the at least two drive devices (20, 21) are arranged to act in parallel, **characterised in that**
the press drive module (11) forms a separate structural unit from the press.

2. Press drive module according to claim 1, **characterised in that** at least one of the drive devices (20, 21) contains a gear (27, 29) with variable transmission ratio.

3. Press drive module according to claim 2, **characterised in that** the gear (27, 29, 42) has a support point, in which the ratio of motion on the output side to motion on the input side is zero.

4. Press drive module according to claim 1, **characterised in that** at least one of the drive devices (20,21) has a servomotor (25) as drive source.

5. Press drive module according to claim 1, **characterised in that** the at least two drive devices (20, 21) are activated temporally one after the other.

6. Press drive module according to claim 1, **characterised in that** the at least two drive devices (20, 21) are activated simultaneously.

7. Press drive module according to claim 1, **characterised in that** the press drive module (11) has its own base frame (24).

8. Press drive module according to claim 1, **characterised in that** the press drive module (11) has a housing, in which the at least two drive devices (20, 21) are accommodated.

9. Press drive module according to claim 1, **characterised in that** the drive devices (20, 21) have an associated energy storage means (39, 43).

10. Press drive module according to claim 9, **characterised in that** the energy storage means is a mechanical energy storage means.

11. Press drive module according to claim 9, **characterised in that** the energy storage means is a pneumatic/hydraulic energy storage means (39).

12. Press drive module according to claim 9, **characterised in that** the energy storage means is an electrical energy storage means (43).

13. Press drive module according to claim 1, **characterised in that** at least one of the drive devices (20, 21) is connected to one of the outputs by means of a coupling device.

14. Method for providing a press array comprising multiple presses (1a, 1b) of different pressing force with respective press drive modules (11, 12, 13) according to one of the preceding claims for their press slides (7) for generating a drive movement and a pressing force between a first output (22) to be connected to a press frame (2) and a second output (23) connected to the press slide (7),
wherein the press drive modules respectively have:
a a first drive device (20), which is connected to at least one of the outputs (22) and has a first force-path characteristic, and
b. at least one second drive device (21), which is connected at least to the other of the at least two outputs (23) and has a second force-path characteristic,
wherein the force-path characteristics of the at least two drive devices (20, 21) arc defined differently,
wherein the at least two drive devices (20, 21) are arranged to act in parallel,
and
wherein uniform drive modules (11, 12) are used in different numbers within the press array for presses (1a, 1b) of different pressing force.

15. Method according to claim 14, **characterised in that** drive modules (11, 12) in at least two different power classes are provided for the press array, wherein the drive modules (11, 12) are uniform within each power class.

16. Method according to claim 15, **characterised in that** the drive modules (11, 12) of the different power classes have the same maximum strokes.

17. Method according to claim 15, **characterised in that** the drive modules (11, 12) in at least three power classes are provided and that the power classes are graduated exponentially.

18. Method according to claim 15, **characterised in that** the power classes are determined by the maximum force that can be produced by the drive modules (11, 12).

## Revendications

1. Module d'entraînement de presse pour un coulisseau de presse (7), destiné à produire un mouvement d'entraînement et une force de pression entre un premier organe de sortie (22), devant être relié à un bâti de presse (2), et un deuxième organe de sortie (23) relié au coulisseau de presse (7),
comprenant un premier dispositif d'entraînement (20) qui est relié à au moins un des organes de sortie (22, 23), au nombre d'au moins deux, et qui présente une première caractéristique force-course,
comprenant au moins un deuxième dispositif d'entraînement (21) qui est relié au moins à l'autre des organes de sortie (22, 23), au nombre d'au moins deux, et qui présente une deuxième caractéristique force-course,
les caractéristiques force-course des dispositifs d'entraînement (20, 21), au nombre d'au moins deux, étant définies de façon différente,
les dispositifs d'entraînement (20, 21), au nombre d'au moins deux, étant disposés de façon à agir en parallèle,
**caractérisé en ce que** le module d'entraînement de presse (11) constitue une unité de construction séparée de la presse.

2. Module d'entraînement de presse selon la revendication 1, **caractérisé en ce qu'**au moins un des dispositifs d'entraînement (20, 21) comporte un mécanisme de transmission (27, 29) à rapport de transmission variable.

3. Module d'entraînement de presse selon la revendication 2, **caractérisé en ce que** le mécanisme de transmission (27, 29, 42) présente un point de position d'appui, où le rapport entre le mouvement côté sortie et le mouvement côté entrée est nul.

4. Module d'entraînement de presse selon la revendication 1, **caractérisé en ce qu'**au moins un des dispositifs d'entraînement (20, 21) présente un servomoteur (25) en tant que source d'entraînement.

5. Module d'entraînement de presse selon la revendication 1, **caractérisé en ce que** les dispositifs d'entraînement (20, 21), au nombre d'au moins deux, sont activés l'un après l'autre dans le temps

6. Module d'entraînement de presse selon la revendication 1, **caractérisé en ce que** les dispositifs d'entraînement (20, 21), au nombre d'au moins deux, sont activés en même temps.

7. Module d'entraînement de presse selon la revendication 1, **caractérisé en ce que** le module d'entraînement de presse (11) présente son propre bâti de base (24).

8. Module d'entraînement de presse selon la revendication 1, **caractérisé en ce que** le module d'entraînement de presse (11) présente un boîtier dans lequel sont logés les dispositifs d'entraînement (20, 21), au nombre d'au moins deux.

9. Module d'entraînement de presse selon la revendication 1, **caractérisé en ce qu'**un accumulateur d'énergie (39, 43) est associé aux dispositifs d'entraînement (20, 21).

10. Module d'entralnement de presse selon la revendication 9, **caractérisé en ce que** l'accumulateur d'énergie est un accumulateur d'énergie mécanique.

11. Module d'entraînement de presse selon la revendication 9, **caractérisé en ce que** l'accumulateur d'énergie est un accumulateur d'énergie pneumatique/hydraulique (39).

12. Module d'entraînement de presse selon la revendication 9, **caractérisé en ce que** l'accumulateur d'énergie est un accumulateur d'énergie électrique (43).

13. Module d'entraînement de presse selon la revendication 1, **caractérisé en ce qu'**au moins un des dispositifs d'entraînement (20, 21) est relié à l'un des organes de sortie, par l'intermédiaire d'un dispositif d'accouplement.

14. Procédé pour fournir une gamme de presses, comportant plusieurs presses (1a, 1b) ayant des forces de pression différentes, comprenant respectivement des modules d'entraînement de presse (11, 12, 13) selon l'une des revendications précédentes pour leurs coulisseaux de presse (7), en vue de produire un mouvement d'entraînement et une force de pression entre un premier organe de sortie (22), devant être relié à un bâti de presse (2), et un deuxième organe de sortie (23) relié au coulisseau de presse (7),
les modules d'entraînement de presse présentant respectivement
a. un premier dispositif d'entraînement (20) qui est relié à au moins un des organes de sortie (22) et qui présente une première caractéristique force-course, et
b. au moins un deuxième dispositif d'entraînement (21) qui est relié au moins à l'autre des organes de sortie (23), au nombre d'au moins deux, et qui présente une deuxième caractéristique force-course,
les caractéristiques force-course des dispositifs d'entraînement (20, 21), au nombre d'au moins deux, étant définies de façon différente,
les dispositifs d'entraînement (20, 21), au nombre d'au moins deux, étant disposés de façon à agir en parallèle,
des modules d'entraînement (11, 12) uniformes étant utilisés en nombres différents dans la gamme de presses pour des presses (1a, 1b) ayant des forces de pression différentes.

15. Procédé selon la revendication 14, **caractérisé en ce que** des modules d'entraînement (11, 12) dans au moins deux catégories de puissance différentes sont fournis pour la gamme de presses, les modules d'entraînement (11, 12) étant uniformes à l'intérieur de chaque catégorie de puissance.

16. Procédé selon la revendication 15, **caractérisé en ce que** les modules d'entraînement (11, 12) des différentes catégories de puissance présentent des courses maximales identiques.

17. Procédé selon la revendication 15, **caractérisé en ce que** les modules d'entraînement (11, 12) sont fournis dans au moins trois catégories de puissance et **en ce que** les catégories de puissance sont graduées de façon exponentielle.

18. Procédé selon la revendication 15, **caractérisé en ce que** les catégories de puissance sont déterminées par la force maximale pouvant être produite par les modules d'entraînement (11, 12).
